# EUROPÄISCHE PATENTSCHRIFT

(11) **EP 1 393 865 B1**
(45) Veröffentlichungstag und Bekanntmachung des Hinweises auf die Patenterteilung: **06.12.2006**
(21) Anmeldenummer: 03016473.5
(22) Anmeldetag: 22.07.2003
(51) Int. Cl.: B25G 3/18

(54) **Stielbefestigungsvorrichtung**
Device for attaching handles to utensils
Dispositif de fixation des manches aux ustensiles

(30) Priorität: 29.08.2002 DE 20213299 U
(43) Veröffentlichungstag der Anmeldung: 03.03.2004
(73) Patentinhaber: Wolf-Garten GmbH & Co. KG, 57518 Betzdorf (DE)
(72) Erfinder: Finkler, Peter, 66640 Namborn (DE); Alf, Herbert, 54344 Kenn (DE)
(74) Vertreter: Koch, Günther

(56) Entgegenhaltungen:
- DE-A- 3 130 703
- DE-A- 3 246 887
- DE-A- 3 815 988
- US-A- 5 788 400

## Beschreibung

Die Erfindung bezieht sich auf eine Vorrichtung zur Verbindung eines Haushaltgerätes mit einem Stiel entsprechend der oberbegrifflichen Fassung des Patentanspruchs 1. Eine mit diesen Merkmalen des Oberbegriffs ausgerüstete Stielbefestigungsvorrichtung ist aus der DE 32 46 887A und der DE 31 30 703C2 bekannt. Diese Stielbefestigungsvorrichtung ist als Kupplung konzipiert, um es dem Benutzer zu ermöglichen, mehrere Geräte in Verbindung mit einem Stiel oder mit unterschiedlich ausgebildeten, beispielsweise unterschiedlich langen Stielen, zu benutzen. Um die formschlüssige Verriegelung aufzuheben und eine Entkupplung zwischen Stiel und Gerät vorzunehmen, ist bei der bekannten Stielbefestigungskupplung ein Auslöseknopf vorgesehen, durch dessen Betätigung die eingerastete Blattfeder ausgehoben werden kann, so daß der Geräteeinsteckzapfen freikommt und das Gerät vom Stiel abgezogen werden kann.

Derartige Stielbefestigungskupplungen sind in großen Stückzahlen gefertigt worden und haben sich in langjähriger Benutzung bestens bewährt.

Die Praxis hat jedoch gezeigt, daß ein Teil der Benutzer gar keinen Wert auf die Entkupplungsmöglichkeit legt und lieber jedes Gerät mit einem eigenen Stiel zur Verfügung haben möchte.

Hiervon ausgehend liegt der Erfindung die Aufgabe zugrunde, eine dauerhafte, formschlüssige und spielfreie Stielbefestigungsvorrichtung zu schaffen, die einfach und sicher an einem Stiel festgelegt werden kann und dann ständig mit dem Stiel verbunden bleibt.

Gelöst wird die gestellte Aufgabe durch die im Kennzeichnungsteil des Patentanspruchs 1 angegebenen Merkmale.

Der Erfindung liegt demgemäß die Erkenntnis zugrunde, daß die bekannte und seit langem bewährte Stielbefestigungskupplung auf einfache Weise derart abgewandelt werden kann, daß eine Entkupplung unmöglich gemacht wird, wozu es lediglich erforderlich war, den Auslöseknopf wegzulassen und das Einsatzloch für den Auslöseknopf durch das hülsenartige Anschlußstück zu umschließen. Alle sonst vorhandenen Funktionselemente der Kupplung sowie die vorhandenen Werkzeuge zu ihrer Herstellung konnten beibehalten werden, was eine wirtschaftliche Herstellung gewährleistet.

Bei der Benutzung erweist sich die erfindungsgemäße Stielbefestigung ebenso sicher und dauerhaft wie die bekannte hinsichtlich der Verriegelungselemente identische Stielbefestigungskupplung, so daß kein Bedarf bestand, eine neue Stielbefestigung zu entwickeln.

Nachstehend wird ein Ausführungsbeispiel der Erfindung anhand der Zeichnung beschrieben. In der Zeichnung zeigen:
Fig. 1 zeigt einen Stiel mit einem Gartengerät vor dem Zusammenschluß,
Fig. 2 zeigt die in Fig. 1 dargestellten Teile nach der Herstellung der formschlüssigen Verbindung;
Fig. 3 zeigt einen Teilschnitt der Verbindungsvorrichtung von Stiel und Gerät im zusammengesteckten Zustand.

Die Erfindung bezieht sich auf eine Vorrichtung mit der dauerhaft eine formschlüssige spielfreie Verbindung zwischen einem Gerätestiel 10 und einem Gartengerät 12, beispielsweise einem Grubber, hergestellt werden kann. Der Stiel 10, der aus Holz oder einem Rohr bestehen kann, trägt am geräteseitigen Ende ein Anschlußstück 14, das das Stielende umgreift und an diesem festgelegt ist. Das Gartengerät 12 weist ein Anschlußstück, bestehend aus einer Muffe 16 und einem aus dieser vorstehenden Geräteeinsteckzapfen 18, auf. Das hülsenartige Anschlußstück 14 weist einen Kunststoffeinsatz 15 auf, der mit einem in der Stielachse angeordneten Geräteeinsatzloch 20 versehen ist.

Das Geräteeinsatzloch 20 und der Geräteeinsteckzapfen 18 besitzen einen gleichen polygonalen, vorzugsweise rechteckigen, Querschnitt, so daß beim Einstecken eine drehfeste Verbindung zustandekommt. Am Einsatzstück 15 ist eine Blattfeder 22 mit ihrem vorderen Ende 24 fest verankert und diese steht mit ihrem hinteren Ende, das als Riegelfalle eine Abkröpfung 26 aufweist, in das Geräteeinsatzloch 20 ein und ist quer zur Stielachse vorgespannt.

Die Anschlußmuffe 16 des Geräts weist einen Hülsenfortsatz 28 auf, der im zusammengesteckten Zustand (Figur 2 und 3) das vordere Ende der Anschlußhülse 14 des Stiels umschließt. Der Grund dieser Hülse bildet eine axiale Anschlagfläche für die Stimfläche des Stiels bzw. der Anschlußhülse 14 und des Einsatzstückes 15. Der Geräteeinsteckzapfen 18 weist am Ende eine abgeschrägte Steuerfläche 30 und eine querdurchlaufende Verriegelungsausnehmung 40 auf.

Beim Einschieben des Geräteeinsteckzapfens 18 in das Geräteeinsatzloch 20 der Stielanschlußhülse 14, bzw. des Einsatzstückes 15, hebt die vordere Steuerfläche 30 des Geräteeinsteckzapfens die Blattfeder 22 aus, bis die Abkröpfung 46 in die Verriegelungsausnehmung 40 einfallen kann. Dann besteht eine formschlüssige Verbindung zwischen der hinteren steilen Flanke der Abkröpfung 26 und dem Hinterrand des Gehäuseeinsatzlochs. Eine Formschlußverbindung in der Gegenrichtung wird durch die stimseitigen Anschlagflächen der Muffe und der Einsteckhülse 14 bzw. des Einsatzstückes 15 bewirkt. Dabei kann eine materialbedingte oder konstruktionsbedingte Federwirkung die Formschlußverbindung dauerhaft spielfrei aufrechterhalten. Das freie Ende der Feder 22 weist im Anschluß an die steile Flanke der Abkröpfung 26 einen achsparallelen Endabschnitt 27 auf, der im gesteckten Zustand federnd dem Endabschnitt des Geräteinsteckzapfens anliegt.

Wie aus Figur 3 ersichtlich kann das Vorderende der Anschlußhülse 14 mit Federklauen 42 versehen sein, die auf den Geräteeinsteckzapfen einwirken und eine Abstützung am Muffboden bewirken.

Normalerweise soll die einmal eingerastete Verbindung dauerhaft erhalten bleiben. Gemäß einer weiteren Ausgestaltung der Erfindung soll jedoch auch eine Möglichkeit geschaffen werden, das in das Stielende eingesteckte Gerät ohne Beschädigung der Verbindungsteile wieder zu lösen. Dies kann zweckmäßig sein, wenn eines der Teile beschädigt und der andere Teil noch voll funktionsfähig ist, beispielsweise beim Bruch des Stiels. Zu diesem Zweck ist in der Anschlußhülse 14 eine Bohrung 44 in Höhe der Abkröpfung 26 und dieser gegenüberliegend angeordnet. Durch diese Bohrung 44 kann in Radialrichtung ein Stift eingeführt werden, der die Blattfeder nach außen drückt und damit die Formschlußverriegelung aufhebt, und ein Herausziehen des Geräteeinsteckzapfens ermöglicht. Diese Bohrung kann abgedeckt und für den Benutzer verborgen sein, um nur den Händler in die Lage zu versetzen, den Austausch vorzunehmen.

## Patentansprüche

1. Vorrichtung zur Verbindung eines Haushaltgeräts (12) mit einem Stiel (10), bei der am geräteseitigen Stielende ein Anschlußstück (14) mit den folgenden Merkmalen vorgesehen ist:
- ein axiales Geräteeinsatzloch (20) mit unrundem Querschnitt;
- eine mit einem Ende (24) am Stielende festgelegte Blattfeder (22), die mit ihrem freien Ende quer zur Stielachse vorgespannt ist;
- eine Riegelfalle (26) am freien Ende der Blattfeder (22), die unter der Federvorspannung in das Geräteeinsatzloch (20) eingreift;
- Führungen an der Blattfeder (22);
- ein axialer Anschlag, der vom stimseitigen Stielende bzw. des Anschlußstücks gebildet ist;
und bei der am Gerät ein Anschlußstück (16) mit den folgenden Merkmalen vorgesehen ist:
- ein Geräteeinsteckzapfen (18), der dem Querschnitt des Geräteeinsatzlochs (20) entspricht;
- eine quer im Geräteeinsteckzapfen (18) verlaufende Verriegelungsausnehmung (40) im Geräteeinsteckzapfen (18);
- eine den Geräteeinsteckzapfen (18) teilweise umschließende Muffe (16), die eine axiale Anschlagfläche bildet;
- Steuerflächen (30) am freien Ende des Geräteeinsteckzapfens (18);
wobei die Teile derart bemessen und konstruiert sind, daß sie wie folgt zusammenwirken:
- Ausheben der Blattfeder (22) durch die Steuerfläche (30) beim Einschieben des Geräteeinsteckzapfens in das Geräteeinsatzloch (20);
- bei spielfreiem Anschlag zwischen dem stirnseitigen Stielende und der axialen Anschlagfläche der Muffe (16), Eingriff der Riegelfalle (26) in die Verriegelungsausnehmung (40) des Geräteeinsteckzapfens (18), unter beidseitiger formschlüssiger Abstützung,
**dadurch gekennzeichnet, daß** zur Verwendung als dauerhafte, formschlüssige und spielfreie Verbindung des Gerätes (12) mit dem Stiel (10) unter Wegfall eines Auslöseknopfes das hülsenartige Anschlußstück (14) das geräteseitige Stielende umgreift und an dem Stiel festgelegt ist.

2. Vorrichtung nach Anspruch 1, **dadurch gekennzeichnet, daß** die Riegelfalle von einer Abkröpfung (26) am freien Ende der Blattfeder (22) gebildet ist.

3. Vorrichtung nach Anspruch 1, **dadurch gekennzeichnet, daß** das Geräteanschlußstück (16) nach dem Stielende hin zu einem Hülsenfortsatz (28) ausgeformt ist, der das Stielende bzw. das Ende des Anschlußstückes (14) umschließt.

4. Vorrichtung nach den Ansprüchen 1 bis 3, **dadurch gekennzeichnet, daß** das hülsenartige Anschlußstück (14) einen Kunststoffeinsatz (15) umschließt, der das Geräteeinsatzloch (20) aufweist und das Federende (24) festlegt.

5. Vorrichtung nach Anspruch 1, **dadurch gekennzeichnet, daß** die stielseitige Anschlußhülse (14) am Stielende Federklauen zur Abstützung am Geräteeinsteckzapfen (18) bzw. an der Anschlußmuffe (16) besitzt.

6. Vorrichtung nach einem der vorhergehenden Ansprüche, **dadurch gekennzeichnet, daß** die Anschlußhülse (14) in Höhe der Federabkröpfung (26) ein gegebenenfalls abgedecktes Loch (44) aufweist, über das mittels eines Stiftes die Blattfeder (22) aushebbar ist.

7. Vorrichtung nach einem der Ansprüche 1 bis 6, **dadurch gekennzeichnet, daß** das freie Blattfederende einen kurzen achsparallel verlaufenden Abschnitt (27) aufweist, der im gesteckten Zustand auf das Einsteckzapfenende radial vorgespannt ist.

## Claims

1. A device for connecting a domestic implement (12) to a handle (10), in which provided at the end of the handle at the implement side there is a connecting portion (14) having the following features:
- an axial implement insertion hole (20) of non-round cross-section;
- a leaf spring (20) which is fixed with one end (24) to the end of the handle and which is biased with its free end transversely with respect to the axis of the handle;
- a locking catch (26) at the free end of the leaf spring (22), which engages into the implement insertion hole (20) under the spring bias;
- guides on the leaf spring (22);
- an axial abutment which is formed by the front handle end or the connecting portion;
and in which provided on the implement is a connecting portion (16) having the following features:
- an implement insertion peg (18) which corresponds to the cross-section of the implement insertion hole (20);
- a locking opening (40) in the implement insertion peg (18), the opening extending transversely in the implement insertion peg (18);
- a collar (16) which partially surrounds the implement insertion peg (18) and which forms an axial abutment surface;
- control surfaces (30) at the free end of the implement insertion peg (18);
wherein the parts are so dimensioned and constructed that they cooperate as follows:
- the leaf spring (22) is lifted out by the control surface (30) upon insertion of the implement insertion peg into the implement insertion hole (20); and
- in a condition of play-free abutment between the front end of the handle and the axial abutment surface of the collar (16), engagement of the locking catch (26) into the locking opening (40) in the implement insertion peg (18), with mutual positively locking support,
**characterised in that** for use as a permanent, positively locking and play-free connection of the implement (12) to the handle (10) with the elimination of a release knob the sleeve-like connecting portion (14) embraces the handle end at the implement side and is fixed to the handle.

2. A device according to claim 1 **characterised in that** the locking catch is formed by a cranked configuration (26) at the free end of the leaf spring (22).

3. A device according to claim 1 **characterised in that** the implement connecting portion (16) is shaped towards the handle end to afford a sleeve extension (28) which encloses the handle end or the end of the connecting portion (14).

4. A device according to claims 1 to 3 **characterised in that** the sleeve-like connecting portion (14) encloses a plastic insert (15) which has the implement insertion hole (20) and fixes the spring end (14).

5. A device according to claim 1 **characterised in that** at the handle end the handle connecting sleeve (14) has spring claws for support on the implement insertion peg (18) or the connecting collar (16).

6. A device according to one of the preceding claims **characterised in that** at the level of the spring cranked configuration (26) the connecting sleeve (14) has a possibly covered hole (44), by way of which the leaf spring (22) can be lifted out by means of a pin.

7. A device according to one of claims 1 to 6 **characterised in that** the free end of the leaf spring has a short portion (27) which extends in parallel relationship with the axis and which is radially biased in the inserted condition on to the end of the insertion peg.

## Revendications

1. Dispositif pour assembler un ustensile ménager (12) et un manche (10), dans le cas duquel l'extrémité du manche située côté ustensile comporte un embout de raccordement (14) présentant les caractéristiques suivantes :
- un trou axial (20) de section non circulaire destiné à l'ustensile ;
- un ressort à lame (22) fixé par une extrémité (24) à l'extrémité du manche, dont l'extrémité libre est précontrainte transversalement à l'axe du manche ;
- une clenche (26) à l'extrémité libre du ressort à lame (22), qui se met en prise dans le trou (20) de l'ustensile sous l'effet de la précontrainte du ressort ;
- des guides sur le ressort à lame (22) ;
- une butée axiale formée par l'extrémité frontale du manche ou de l'embout de raccordement;
et l'ustensile est doté d'un embout de raccordement (16) présentant les caractéristiques suivantes :
- un tenon (18) sur l'ustensile, dont la section correspond au trou (20) pour l'ustensile ;
- un évidement de verrouillage (40) s'étendant dans le tenon (18) transversalement à celui-ci (18) ;
- un manchon (16) entourant en partie le tenon (18) de l'ustensile, qui forme une surface de butée axiale ;
- des surfaces de commande (30) à l'extrémité libre du tenon (18) de l'ustensile ;
les pièces étant dimensionnées et conçues de telle sorte qu'elle coopèrent de la manière suivante :
- la surface de commande (30) soulève le ressort à lame (22) lors de l'introduction du tenon (18) de l'ustensile dans le trou (20) destiné à l'ustensile ;
- lorsque l'extrémité frontale du manche et la surface de butée axiale du manchon (16) butent l'une contre l'autre sans jeu, la clenche (26) s'enclenche dans l'évidement de verrouillage (40) du tenon (18) de l'ustensile, les deux éléments se supportant mutuellement par engagement positif,
**caractérisé en ce que** pour l'utiliser en tant qu'assemblage permanent par engagement positif et sans jeu de l'ustensile (12) et du manche (10), sans bouton de déclenchement, l'embout de raccordement (14) semblable à une douille enserre l'extrémité du manche côté ustensile et est fixé sur le manche.

2. Dispositif selon la revendication 1, **caractérisé en ce que** la clenche est formée par une partie recourbée (26) à l'extrémité libre du ressort à lame (22).

3. Dispositif selon la revendication 1, **caractérisé en ce que** l'embout de raccordement (16) situé vers l'extrémité du manche, qui est destiné à recevoir l'ustensile, est conçu sous forme de prolongement en forme de douille (28) qui entoure l'extrémité du manche ou l'extrémité de l'embout (14) de ce dernier.

4. Dispositif selon les revendications 1 à 3, **caractérisé en ce que** l'embout (14) semblable à une douille entoure une pièce en matière plastique (15) qui présente le trou (20) pour l'ustensile et immobilise l'extrémité (24) du ressort.

5. Dispositif selon la revendication 1, **caractérisé en ce que** l'embout de raccordement (14) de l'extrémité du manche possède des griffes à ressort destinées à venir prendre appui sur le tenon (18) de l'ustensile ou sur le manchon de raccordement (16).

6. Dispositif selon l'une des revendications précédentes, **caractérisé en ce que** la douille de raccordement (14) présente au niveau de la partie recourbée (26) un trou (44) éventuellement couvert permettant de soulever le ressort à lame (22) à l'aide d'une pointe.

7. Dispositif selon l'une des revendications 1 à 6, **caractérisé en ce que** l'extrémité libre du ressort à lame présente un court segment (27) s'étendant parallèlement à l'axe, qui, lorsqu'il est emmanché sur l'extrémité du tenon, est précontraint radialement.
